# FASCICULE DE BREVET EUROPEEN

(11) **EP 0 467 785 B1**
(45) Date de publication et mention de la délivrance du brevet: **27.11.1996**
(21) Numéro de dépôt: 91401999.7
(22) Date de dépôt: 17.07.1991
(51) Int. Cl.: A47C 7/26

(54) **Procédé de fabrication et de fixation d'une garniture souple sur un support de siège**
Verfahren zur Herstellung und Befestigung eines Polsters auf einem Sitztragteil
Method for manufacturing and fastening a seat upholstery on a seat frame

(30) Priorité: 20.07.1990 FR 9009325
(43) Date de publication de la demande: 22.01.1992
(73) Titulaire: ETABLISSEMENTS DURET ET FILS Société Anonyme dite:, F-27800 Brionne (FR)
(72) Inventeur: Danton, Jean-Louis, F-92100 Boulogne (FR)
(74) Mandataire: Ohayon, Joseph

(56) Documents cités:
- EP-A- 0 201 419
- WO-A-85/03420
- US-A- 2 076 619

## Description

La présente invention concerne un procédé de fixation d'une garniture souple sur un support de siège.

Dans FR-A-2 447 167, la Demanderesse a décrit une garniture pour siège, notamment pour siège de véhicule de transport en commun, destinée à résister au vandalisme et, plus particulièrement, à la lacération. Cette garniture comprend au moins trois éléments distincts, à savoir :
1) Une couche de couverture en matière plastique compacte, relativement épaisse, qui, en raison de son épaisseur et de sa compacité, constitue un premier obstacle à la lacération. Cette couche de couverture, qui n'est soumise à aucun effort quelconque en tension, présente une faible élasticité dans son plan, mais une bonne flexibilité.
2) Un réseau, formé d'une nappe continue de ressorts métalliques hélicoïdaux, dont les axes sont sensiblement parallèles à la couche de couverture en matière plastique compacte et dont les spires sont entremêlées les unes avec les autres, de manière à obtenir, vue en plan, une structure en forme de damier, à mailles très extensibles, permettant de stopper la pénétration et la progression d'un objet tranchant, les spires desdits ressorts venant, d'un côté, sensiblement affleurer la face inférieure de la couche de couverture.
3) Une couche intermédiaire de liaison entre la couche de couverture et la nappe de ressorts, cette couche étant réalisée en une mousse de matière plastique d'épaisseur inférieure au diamètre des spires des ressorts de ladite nappe, qui adhère, d'un côté, à la face inférieure de la couche de couverture en matière plastique compacte et qui enrobe en partie les spires de la nappe de ressorts, sur une fraction de l'épaisseur de cette nappe.

La face externe de cette garniture peut être éventuellement recouverte d'une feuille externe souple en matériau décoratif par exemple en tissu.

Un procédé de fabrication d'un élément de siège par moulage d'un cadre sur une telle garniture est décrit, par exemple, dans la demande internationale de brevet N° WO 85/03420, au nom de la Demanderesse. Ce procédé comprend les phases suivantes :
- la découpe de la garniture à la forme et aux dimensions désirées ;
- le dépôt, à une légère distance de la bordure périphérique, du côté où fait saillie la nappe de ressorts, d'un cordon en matière plastique possédant des propriétés d'élasticité, ce cordon venant adhérer sur la couche intermédiaire en mousse de matière plastique et venant enrober, en la dépassant, la partie de la nappe de ressorts sortant de cette couche intermédiaire ;
- la mise en place de la bordure périphérique de la garniture dans un moule périphérique, qui présente une cavité dans laquelle pénètre cette bordure, l'étanchéité entre la garniture et le moule étant assurée, d'un côté, par le contact de la paroi du moule avec la face extérieure de la garniture et, de l'autre côté, par le contact de la paroi du moule et du cordon d'étanchéité, et
- l'introduction d'une matière plastique appropriée à l'intérieur du moule.

Ce procédé, bien que parfaitement satisfaisant sur le plan technique, est cependant relativement coûteux du fait de l'outillage nécessaire. De plus, en raison de son mode de fabrication et de sa faible élasticité, il est difficile de donner à cette garniture les formes bombées qui sont quelquefois demandées.

En poursuivant ses travaux sur une garniture du type ci-dessus, la Demanderesse a été amenée à concevoir une variante de cette garniture, qui se prête à un montage facile sur un cadre de siège et à l'utilisation de matériaux de recouvrement nobles, tels que le cuir, le velours ou autre, qui permettent son emploi avec des sièges d'intérieur de types variés et non seulement avec des sièges de véhicules de transport public.

Plus précisément, l'invention a pour but de proposer un procédé de fabrication et de fixation d'une garniture sur un support de siège, qui fasse appel à un mode de fixation particulièrement simple sur cette ossature.

A cet effet, l'invention a pour objet un procédé de fabrication et de fixation d'une garniture sur un support de siège, caractérisé par les phases successives suivantes :
- on dépose sur un support transfert une couche de résine mélangée à un agent d'expansion ;
- on noie partiellement dans cette couche la nappe de ressorts,
- on provoque la polymérisation et l'expansion au moins partielle de la résine en laissant dépasser les ressorts de la couche du polymère expansé ainsi obtenu ;
- on retire le support transfert ;
- si besoin est, on découpe le complexe ainsi obtenu suivant le profil souhaité ;
- on galbe éventuellement le complexe résultant à la forme désirée ;
- on enduit la face libre du polymère expansé d'une couche de couverture en une résine apte à produire par polymérisation un polymère compact ;
- on rend solidaire de la face externe de la couche de couverture ainsi obtenue une feuille souple d'un matériau décoratif de la forme et de la dimension désirées, qui déborde au moins en partie de la couche de couverture ;
- on provoque la polymérisation de cette couche de couverture ;
- on découpe de façon appropriée la partie débordante de la feuille externe souple de recouvrement et l'on rabat latéralement cette partie débordante contre le support de siège ;
- on rend la partie débordante rabattue solidaire du support de siège.

Le matériau constitutif de la feuille externe souple pourra être du tissu, de la matière plastique, du cuir, du velours et, plus généralement, tout matériau décoratif souple utilisé pour revêtir des sièges.

La garniture conforme à l'invention pourra être fixée de façon particulièrement simple sur un cadre de siège, après avoir découpé de façon appropriée la partie débordante de la feuille externe souple de recouvrement et rabattu latéralement cette partie sur le cadre du siège, notamment par collage ou agrafage de la partie rabattue sur le support de siège.

Il est clair qu'un tel procédé se distingue avantageusement par sa simplicité et sa facilité de mise en oeuvre des procédés de la technique antérieure rappelés ci-dessus.

La garniture fixée conformément à l'invention, se prête à une excellente finition du garnissage, avec une parfaite continuité de la feuille souple de revêtement.

On connaît certes, par US-A-2 076 619, un coussin pour chaise, qui comprend une plaque inférieure rigide, un matériau de rembourrage tel que du coton, et une feuille externe qui recouvre le matériau de rembourrage et qui est repliée au-dessous de la plaque rigide, dont des parties saillantes sont engagées dans des découpes des bords de la feuille externe et ensuite rabattues pour rendre ces bords solidaires de la face inférieure de la plaque. La feuille externe n'adhère pas cependant au matériau de rembourrage, ni, a fortiori, à une garniture anti-vandalisme, et le coussin ainsi réalisé est rendu solidaire de la partie formant siège de la chaise par des moyens totalement indépendants de cette feuille externe.

Selon l'invention, qui vise à l utilisation d'une garniture de siège dans laquelle une feuille externe souple adhère à la garniture et sert de moyen de fixation sur le siège lui-même, la fabrication de la garniture est fractionnée en plusieurs phases.

On réalise d'abord la partie résistant au vandalisme, qui comprend la nappe métallique, la couche expansée et éventuellement la couche compacte. Cet ensemble une fois réalisé sera découpé à la forme désirée.

Des entailles pourront être localement réalisées pour permettre, après un recollage éventuel, de réaliser des formes courbes, concaves ou convexes.

On rapporte ensuite sur cet élément déjà réalisé, une feuille externe souple en matériau décoratif. Cette dernière feuille sera de dimensions supérieures à celle de la nappe préalablement découpée et éventuellement formée, afin d'obtenir aux endroits nécessaires un bord libre qui permet de fixer, en tout ou en partie de sa périphérie, le complexe ainsi obtenu sur son support. La liaison entre la feuille externe souple en matériau décoratif et la nappe préalablement découpée peut se faire soit par enduction comme dans le cas précédent, soit par application du matériau de liaison au moyen d'une projection (par exemple au pistolet) ou d'un dépôt mécanique.

La polymérisation des différentes couches pourra se faire soit en une seule fois, soit en plusieurs étapes. Elle pourra être réalisée pour chacun des composants par chauffage ou par addition d'un catalyseur.

Les phases du procédé ci-dessus pourront être conduites suivant une séquence discontinue. On pourra livrer aux utilisateurs l'ensemble constitué par la nappe de ressorts hélicoïdaux partiellement noyés dans le polymère expansé, les opérations de finition que constitue l'application du polymère compact et de la feuille souple de matériau décoratif étant réalisées postérieurement suivant la description précédente.

Les dessins annexés, qui n'ont pas de caractère limitatif, illustrent l'invention. Sur ces dessins :
la figure 1 est une vue en perspective d'une garniture utilisée dans le cadre de l'invention ;
les figures 2 et 3 sont des coupes transversales illustrant la fabrication de cette garniture ;
La figure 4 illustre une découpe particulière de la feuille souple externe de la garniture ;
La figure 5 illustre la garniture réalisée avec la feuille souple de la figure 4.

Comme on le voit sur la figure 1, la garniture comprend de façon connue en soi une couche 1 d'une matière plastique expansée, dans laquelle sont partiellement noyés des ressorts hélicoïdaux 2 entrelacés.

Une couche 3 d'un polymère compact est solidaire de la face de la couche 1 de matière plastique expansée opposée à celle par laquelle font saillie les ressorts 2.

A la face externe de cette couche 3 adhère une feuille souple 4 d'une matière de recouvrement, qui déborde latéralement de la couche 3 d'une longueur suffisante pour permettre la fixation de la garniture sur un support de siège approprié, par collage ou agrafage sur ce support des parties débordantes, après élimination par découpe des parties d'angle telles que 5 ou autres et pliage des parties latérales 6.

Il est clair que ce mode de fixation de la garniture sur un cadre de siège ou sur un autre support est beaucoup plus simple que les opérations précédemment proposées dans la technique pour fixer une garniture de même type général sur un cadre-support. Il est clair également qu'il est possible de raccorder avec précision bord à bord les parties 6 rabattues et d'obtenir une qualité de finition du garnissage que les procédés antérieurs ne permettaient d'atteindre que difficilement.

Enfin, du fait de la fixation de la feuille 4 sur une surface compacte et de la tension exercée sur cette feuille par les parties rabattues 6 collées contre le support de siège, on ne risquera pas de voir se plisser la feuille 4, ce qui permet d'utiliser, comme matériaux constitutifs de cette feuille de recouvrement, des produits aussi différents que des tissus, des matières plastiques, du cuir ou autres.

La couche 1 de matière plastique expansée pourra, de façon connue, être constituée d'une mousse de polychlorure de vinyl, de silicone, de polyéthylène ou de matières similaires.

La couche 3 de polymère compact pourra, elle aussi, être réalisée en polychlorure de vinyl, en polyéthylène ou en silicone, ou en matières similaires.

Les figures 2 et 3 montrent comment peut être réalisée de façon simple une garniture conforme à l'invention.

Dans un premier temps (figure 2), on dépose sur une feuille 8 d'un support non adhérent, tel que le papier dit transfert, une couche d'un mélange d'un monomère liquide, d'un agent d'expansion et d'un catalyseur de polymérisation, on noie partiellement dans cette couche la nappe de ressorts hélicoïdaux 2 de manière que les ressorts émergent de la couche 1 ainsi déposée, et l'on provoque la polymérisation et l'expansion du polymère.

On retire ensuite la feuille 8 de l'ensemble ainsi réalisé et, sur la face de la couche 1 opposée aux ressorts 2, on applique une couche d'un monomère et d'un catalyseur de polymérisation et l'on provoque la polymérisation de ce monomère pour obtenir la couche 3 du polymère compact adhérant à la couche 1 de matière plastique expansée.

Il suffit ensuite de coller sur la face externe de la couche 3 la feuille souple 4 de recouvrement, en la faisant déborder latéralement, et de procéder éventuellement au calandage de l'ensemble ainsi obtenu et à la vulcanisation des polymères, pour obtenir la garniture conforme à l'invention.

On notera que ce procédé permet de galber parfaitement la garniture aux formes désirées, concaves ou convexes, avant la mise en place de la feuille externe souple 4 de recouvrement. Afin de faciliter cette mise en forme, des entailles pourront être réalisées en des emplacements appropriés du support anti-vandalisme sur lequel est appliquée la feuille 4.

Pour mettre en place la garniture ainsi réalisée sur un siège, on découpera avantageusement la feuille externe souple 4 (tissu ou autre) de la manière représentée sur la figure 4, c'est-à-dire en découpant et en éliminant à angle droit la partie de coin de cette feuille et en ménageant une entaille arrondie 10 dans la partie appliquée sur le support anti-vandalisme et correspondant à la partie arrondie de celui-ci (voir figure 1).

Comme on le voit sur la figure 5, après avoir rabattu latéralement les parties latérales 6 de la feuille 4 qui débordent du support, il est alors possible de coudre bord à bord les parties contiguës pour effacer les découpes précédemment ménagées et donner à l'ensemble un aspect agréable à l'oeil.

## Revendications

1. Procédé de fabrication et de fixation d'une garniture sur un support de siège, caractérisé par les phases successives suivantes :
- on dépose sur un support transfert (8) une couche (1) de résine mélangée à un agent d'expansion ;
- on noie partiellement dans cette couche la nappe de ressorts (2),
- on provoque la polymérisation et l'expansion au moins partielle de la résine en laissant dépasser les ressorts (2) de la couche (1) du polymère expansé ainsi obtenu ;
- on retire le support transfert (8) ;
- si besoin est, on découpe le complexe ainsi obtenu suivant le profil souhaité ;
- on galbe éventuellement le complexe résultant à la forme désirée ;
- on enduit la face libre du polymère expansé d'une couche de couverture (3) en une résine apte à produire par polymérisation un polymère compact ;
- on rend solidaire de la face externe de la couche de couverture (3) ainsi obtenue une feuille souple (4) d'un matériau décoratif de la forme et de la dimension désirées, qui déborde au moins en partie de la couche de couverture ;
- on provoque la polymérisation de cette couche de couverture (3) ;
- on découpe de façon appropriée la partie débordante de la feuille externe souple (4) de recouvrement et l'on rabat latéralement cette partie débordante contre le support de siège ;
- on rend la partie débordante rabattue solidaire du support de siège.

## Claims

1. A method of manufacturing cushioning and fastening it to a seat base, characterised by the following successive steps:
- a layer (1) of resin mixed with a blowing agent is deposited on a transfer backing (8);
- the sheet of springs (2) is partially immersed in this layer;
- the polymerisation and at least partial expansion of the resin are effected, the springs (2) being allowed to project from the layer (1) of expanded polymer thus obtained;
- the transfer backing (8) is removed;
- if need be, the composite material thus obtained is cut along the desired outline;
- the resultant composite material is shaped to the desired form;
- the free face of the expanded polymer is coated with a protective layer (3) of a resin capable of producing a compact polymer by polymerisation;
- a flexible sheet (4) of decorative material of the desired shape and size, projecting at least partly beyond the protective layer (3), is firmly connected to the outer face of said protective layer;
- polymerisation of this protective layer (3) is effected;
- the projecting portion of the flexible outer covering sheet (4) is cut appropriately and said projecting portion is folded down at the sides against the seat base;
- the folded projecting portion is firmly connected to the seat base.

## Patentansprüche

1. Verfahren zur Herstellung und zur Befestigung einer Garnitur auf einem Sitzgestell, gekennzeichnet durch die folgenden aufeinanderfolgenden Schritte:
- Aufbringen auf einem Übertragungsträger (8) eine Schicht (1) aus Harz, welches mit einem Aufschäumsmittel vermischt ist;
- teilweise Versenken der Decke aus Federn (2) in dieser Schicht;
- Auslösen der Polymerisation und des Aufschäumens wenigstens teilweise des Harzes, indem die Federn (2) aus der Schicht (1) des so erhaltenen aufgeschäumten Polymers herausstehen gelassen werden;
- Entfernen des Übertragungsträgers (8);
- wenn es notwendig ist, Zuschneiden des so erhaltenen Komplexes entsprechend dem gewünschten Profil;
- gegebenenfalls Informbringen des resultierenden Komplexes in die gewünschte Form;
- Überziehen der freien Stirnseite des aufgeschäumten Polymers mit einer Deckschicht (3) aus einem Harz, welches geeignet ist, durch Polymerisation ein festes Polymer zu bilden;
- Verbinden der äußeren Stirnseite der so erhaltenen Deckschicht (3) mit einer biegsamen Folie (4) aus einem dekorativen Material mit der gewünschten Form und Abmessung, die wenigstens zum Teil über die Deckschicht übersteht;
- Auslösen der Polymerisation dieser Deckschicht (3);
- Zuschneiden in geeigneter Weise des überstehenden Teils der äußeren biegsamen Überzugsfolie (4) und seitlich Umschlagen dieses überstehenden Teils gegen das Sitzgestell;
- Verbinden des überstehenden umgeschlagenen Teils mit dem Sitzgestell.
